# FASCICULE DE BREVET EUROPEEN

(11) **EP 0 258 099 B1**
(45) Date de publication et mention de la délivrance du brevet: **11.12.1991**
(21) Numéro de dépôt: 87401751.0
(22) Date de dépôt: 28.07.1987
(51) Int. Cl.: B41F 23/06

(54) **Procédé de dorure ou marquage en relief à partir d'une impression thermographique**
Verfahren zum Pressvergolden oder zum Markieren auf einem Relief, anschliessend an einen Stahlstichimitationsdruck
Method of gilding or marking in relief upon thermographical printing

(30) Priorité: 28.07.1986 FR 8610876
(43) Date de publication de la demande: 02.03.1988
(73) Titulaire: Lesieur, Frédéric, F-75019 Paris (FR)
(72) Inventeur: Lesieur, Frédéric, F-75019 Paris (FR)
(74) Mandataire: Kupecz, Arpad

(56) Documents cités:
- EP-A- 0 044 369
- CH-A- 328 455
- FR-A- 2 155 072
- US-A- 1 930 814

## Description

La dorure, impression ou marquage à chaud, est un procédé connu et employé dans diverses industries telles que l'imprimerie, le cartonnage, les fabriques d'objets en matières plastiques, ateliers de reliure, etc....

Schématiquement, le principe de marquage est le suivant:
un rouleau constitué d'un film polyester est recouvert, sur une face, d'une fine pellicule de marquage, métallique ou non, sur laquelle est ensuite déposé un adhésif thermocollant réactivable à chaud. Lors de l'opération de marquage, un fer à dorer dont les parties en relief représentent l'image à marquer est chauffé et pressé contre le film de marquage et le support récepteur. Seules les parties du film et du support récepteur en contact et pression avec les parties en relief du fer à dorer sont réchauffées, ce qui permet à l'adhésif réactivé dans ces zones d'adhérer et se fixer avec la pellicule de marquage sur le support récepteur. Le transfert de la pellicule de marquage, du film au support récepteur, s'opère, à chaque cycle, lorsque la pression est relâchée et que la presse en s'ouvrant éloigne le film du support.

A l'origine de ce procédé, le film métallique était réalisé avec de la feuille d'or. De nos jours, très souvent, la bande est métallisée sous vide et l'aluminium coloré a remplacé l'or. Différents pigments ou matières de marquage décoratives sont substitués parfois au film métallique. Les fabricants de ces films de marquage offrent aux utilisateurs une gamme de produits dont les effets décoratifs, très recherchés, débouchent sur d'innombrables applications.

Toutes sortes de presses à plateaux ou à cylindres sont équipées pour réaliser ce marquage à chaud et comportent des dispositifs permettant à la bande de défiler par intermittence, avec une avance variable en fonction de la longueur du motif à reproduire et des systèmes pour chauffer et maintenir en température le fer à marquer.

La pression nécessaire pour réaliser le transfert de la pellicule de marquage sur un support récepteur du genre carte est de l'ordre de 250 Kg/cm2.

Dans beaucoup de cas, pour améliorer l'effet décoratif et la lisibilité, un repoussage du support, dans les parties marquées, permet de les mettre en relief. La technique employée actuellement donne de très bons résultats quant à la qualité obtenue, mais comporte un certain nombre de défauts majeurs dûs au principe de base du procédé et aux moyens nécessaires à sa mise en oeuvre.

Ces défauts se définissent comme suit:
- machine de transfert, presse ou cylindre chauffant, très lourd, peu maniable et représentant un investissement important,
- coût élevé des matériaux à employer tels que fers à dorer ou à repousser se répercutant sur les prix de revient de l'imprimé et s'incorporant très difficilement dans son prix de vente, principalement dans les cas très fréquents de tirages à peu d'exemplaires,
- manque de souplesse d'emploi et temps de mise en oeuvre trop élevé du procédé limitant ses possibilités de développement,
- nécessité d'utiliser des opérateurs extrêmement qualifiés, car ceux ci se trouvent confrontés à un ensemble de difficultés à surmonter pour réaliser un marquage de qualité.

Ces difficultés s'énumèrent globalement de la manière suivante:
- relative irrégularité d'épaisseur dans différentes zones d'un même support,
- état de surface variable d'un support à marquer à un autre,
- phénomènes de pression très souvent difficiles à maîtriser et principalement sur des presses à platine où il est très délicat d'obtenir une répartition parfaite de la pression et principalement lorsqu'il s'agit de traiter simultanément des motifs comportant des surfaces d'impression importantes avoisinant des traits fins,
- répartition générale médiocre de la température des plateaux chauffants sur lesquels sont fixés les clichés de marquage entraînant des défauts de transfert de la pellicule de marquage,
- production horaire relativement très faible.

Par ailleurs et pour bien apprécier les soins nécessaires à la réalisation d'un bon marquage, il faut savoir que le film de marquage et la pellicule d'adhésif thermocollant le recouvrant ont chacun une épaisseur de l'ordre du micron et n'admettent, dans la majorité des cas, que des écarts de température et pression très faibles.

D'autre part, le repoussage pour obtenir le relief est également affaire de spécialiste, car cette opération extrêmement délicate demande une solide expérience et principalement lorque l'on emploie des fers de marquage permettant de dorer et repousser simultanément. La présente invention a pour objet un procédé extrêmement simple, permettant à un quelconque imprimeur d'obtenir des impressions en relief revêtues, en surface, du même type de pellicule de marquage qu'habituellement employée.

L'invention concerne un procédé de thermogravure dans lequel l'impression d'un imprimé est transformée en une image recouverte d'un film en relief à l'aide d'une poudre qui est retenue par l'encre humide de l'impression, puis soumise à la fusion et ensuite solidifiée par refroidissement, tel qu'il est connu par le document EP-A-0044369. Ce procédé, selon l'invention, est caractérisé en ce que la poudre utilisée est choisie telle qu'elle confère au film en relief obtenu par l'opération de thermogravure des propriétés adhésives adaptées pour transférer et retenir, en sa surface, la matière de marquage d'une bande de marquage et que dans la suite de cette opération de thermogravure cette bande de marquage est appliquée sur l'imprimé sortant de cette opération de thermogravure pour opérer le transfert de cette matière de marquage de cette bande sur le film en relief de cet imprimé.

L'invention concerne aussi une installation de thermogravure mettant en oeuvre ce procédé, comportant une presse à imprimer et une machine de thermogravure accouplée à cette presse, telle qu'elle aussi est connue par le document mentionné ci-dessus. Cette installation, selon l'invention, est caractérisée en ce qu'à cette machine de thermogravure est ajouté un dispositif de transfert de la matière de marquage d'une bande de marquage sur le film formant l'image en relief qui sort de cette machine de thermogravure.

Selon la présente invention, l'obtention de l'impression en relief est réalisée à partir du principe connu de la thermogravure, en modifiant les produits en poudre habituellement employés par des produits présentant des propriétés adhésives particulières.

L'impression en relief est ensuite revêtue d'une pellicule de marquage traditionnelle dont le transfert de sa bande support est réalisé en se servant des propriétés adhésives du film formant l'image en relief.

L'opération s'effectue schématiquement de la manière suivante:
1 - Impression traditionnelle qui, selon le support récepteur, peut être offset humide, offset sec, typographique, sérigraphique, flexographique, héliographique, etc... Le seul critère à retenir est que l'encre, vernis d'impression ou superposition ou autre matière ayant servi à former l'image à transformer en relief, soit humide en surface.
2 - Transformation en relief de cette impression par le principe connu de la thermogravure, qui consiste à saupoudrer une impression plate dont l'encre est encore humide, d'une poudre thermofusible ayant la propriété de fondre sous l'action de la chaleur associée généralement à celle d'un rayonnement infra-rouge, pour former un film en relief semi-liquide, qui se fige en passant sous un jet d'air frais pour éviter sa déformation et l'adhérence des feuilles entre elles lorsque celles-ci s'entassent les unes au dessus des autres. L'excès de poudre non retenue par l'encre humide est continuellement aspiré et recyclé. La présente invention, tout en utilisant pour ses impressions en relief le principe de la thermogravure, apporte une variante importante quant aux matériaux en poudre traditionnellement utilisés pour ce procédé.
   En effet, les poudres habituellement employées en thermogravure doivent présenter des caractéristiques physiques leur permettant de supporter une élévation de température importante, sans présenter un état de surface poisseux, de manière à éviter tout risque d'adhérence des feuilles entre elles. L'adhésivité de ces poudres apparaît lorsqu'elles passent en phase semi-liquide.
   Ces propriétés sont contraires à celles nécessitées pour l'application du procédé faisant l'objet de la présente invention où l'adhésivité du film en relief doit être obtenue après sa solidification, tant qu'il conserve ou retrouve une température de surface de l'ordre de 50° centigrades. Il doit également, lorsqu'il utilise des poudres de faible granulométrie, garder son adhésivité à l'état semi-liquide.
3 - Revêtement en surface de l'image en relief par une quelconque matière de marquage traditionnelle, dont le transfert s'opère grâce aux propriétés thermoadhésives du film en relief, accompagnées généralement d'un léger calandrage effectué à partir d'un matériau souple. Par ce procédé, l'adhésif thermocollant recouvrant la matière de marquage des films habituellement employés devient inutile mais peut être éventuellement conservé, car sa réactivation adhésive est obtenue à beaucoup plus haute température que celle de la couche en relief et de ce fait reste inerte en n'intervient pas dans la phase du transfert de la matière de marquage.
   Dans la réalisation d'une impression en thermogravure, la granulométrie minimum généralement employée est de l'ordre de cinquante microns. Ceci n'est pas le cas dans la présente invention où l'on peut obtenir une impression recouverte d'une matière de marquage avec un relief pratiquement nul, en partant de poudre dont la granulométrie moyenne sera comprise entre cinq et vingt microns, donnant un film laminé, selon la porosité du support, de l'ordre de cinq à dix microns. Dans ce cas d'application du procédé, l'on évite un long four tunnel car la fusion et l'état filmogène de la fine pellicule de poudre peut s'obtenir simultanément par calandrage à légère température durant l'opération de transfert, ou calandré à froid avec une légère préchauffe de l'imprimé poudré.

Une des différences essentielles caractérisant la présente invention réside dans le fait de conserver, en surface du support, une couche adhésive formant l'image à reproduire par marquage, d'une épaisseur variable et toujours suffisante, quelle que soit la porosité de l'objet à marquer, pour obtenir un transfert aisé dans tous les cas de figure. Ceci n'est pas possible dans le procédé habituellement employé, car le film thermocollant est intimement lié à la matière de marquage qu'il recouvre et ne peut de ce fait guère dépasser le micron en épaisseur, sans risque de provoquer un décollement et arrachement irrégulier de la matière de marquage lors de son transfert, apportant une mauvaise définition des contours de l'image sur le support récepteur. Cette contrainte se traduit par la nécessité d'utiliser pour le transfert des clichés en relief et des pressions très élevées de l'ordre de 250 Kg/cm2.

Le procédé faisant l'objet de la présente invention nécessite des pressions moyennes de l'ordre de 1 à 2 Kg/cm2.

A titre d'exemple non limitatif, un des modes opératoires du procédé est décrit ci-après en référence aux dessins annexés.

Une presse à imprimer offset 1 Fig. 1 dépose un imprimé 2 sur le convoyeur d'amenage 3 d'une machine de thermogravure 1 A. Cet imprimé 2 passe successivement sur le convoyeur de poudrage 4 où il est recouvert sur toute sa surface d'une pellicule de poudre du bac à poudre 5. Le cyclone 6 réaspire et recycle continuellement jusqu'à l'intérieur du bac à poudre 5 le surplus de poudre non retenue par l'encre humide. En sortie du bloc de poudrage 7, l'imprimé poudré uniquement dans les zones d'impression poursuit son cycle et est véhiculé par le convoyeur de fusion 8 à l'intérieur du four tunnel 9 où l'image poudreuse se transforme en une image recouverte d'un film en relief à l'état semi-liquide qui est solidifié sur le convoyeur de refroidissement 10 sous l'action de l'air frais pulsé par une turbine 11, à débit réglable, soufflant à l'intérieur du caisson perforé 12. L'imprimé 2 dont la pellicule en relief est solidifiée mais dont l'adhésivité est encore très élevée passe ensuite sur le convoyeur de marge 13 du dispositif de transfert 1 B et sous le cylindre de pression 14 où la bande de marquage 15 est appliquée sur l'imprimé 2 pour opérer le transfert de la matière de marquage. Le convoyeur 16 véhicule l'imprimé "marqué" jusqu'à la table de réception 17.

La figure 2 représente une vue de dessus des convoyeurs de marge et de sortie du dispositif de transfert de la matière de marquage.

La figure 3 représente une vue de face de l'ensemble du dispositif de transfert.

A l'aide de ces 2 figures l'on comprend le fonctionnement en détail de l'opération de marquage qui se définit de la façon suivante:
l'imprimé transformé en relief et dont le film est encore visqueux s'engage, après solidification de sa masse, sur le convoyeur de marge 13 Fig. 2-3. Le rectificateur de marge pneumatique 13 A Fig. 2 appuie par l'intermédiaire de jets d'air comprimé à faible pression (environ six bars) sur la bande oblique 13 B Fig. 2 pour redresser et taquer le papier sur le taquet 13 C Fig. 2. L'ensemble de convoyeurs et cylindres assurant l'avance de la bande est entraîné à l'aide d'un moteur pas à pas 18 Fig. 2 ou courant continu muni d'un codeur piloté par un dispositif électronique, programmable en fonction de l'emplacement des zones de marquage de l'imprimé à traiter. Un train d'engrenages 18 A Fig. 2 assure la liaison de l'entraînement des différents organes de convoyage de l'imprimé. Un capteur optique 19 Fig. 2-3 détecte l'arrivée de l'imprimé 2 margé et déclenche le cycle de marquage selon le programme établi. Le cycle de marquage comprend les fonctions suivantes exécutées simultanément:
a) avance de la bande de marquage vierge 15 Fig. 3 préalablement embobinée et supportée par l'axe du dévidoir 15 A Fig. 1-3 dont l'entraînement est assuré par l'enrouleur tracté 15 B Fig. 1-3 récupérant sur une bobine la bande utilisée 15,
b) la bande de marquage vierge 15 Fig. 1 et 3 passe sous le cylindre de pression élastique 14 Fig. 1 et 3, dont la pression est exercée par l'intermédiaire du vérin pneumatique 14 A Fig. 1 et 3 sur le cylindre de contre-pression 14 B Fig. 1, 2 et 3. Le cylindre de contre-pression 14 B et le convoyeur de sortie 16 Fig. 1, 2 et 3 sont en dépression par l'intermédiaire du caisson aspirant 20 Fig. 3 muni d'une turbine hélicoïdale 20 A Fig. 2 et 3, de manière à plaquer et maintenir l'imprimé 2 pendant et en sortie de son marquage, de manière à provoquer un détachement précis de la pellicule de marquage. La table de réception 17 Fig. 1, 2 et 3 récupère l'imprimé en fin de traitement. Le pupitre 21 Fig. 1 et 2 de la commande numérique permet la programmation à chaque nouveau type d'imprimé. Le compresseur 22 Fig. 3 alimente les jets d'air 13 A Fig. 2 du margeur et le vérin pneumatique 14 A Fig. 1 et 3.

Dans le cas ou l'imprimeur désire obtenir le relief par un repoussage traditionnel, il lui suffit de partir d'un imprimé dont le transfert de marquage est obtenu à l'aide de poudre de faible granulométrie. Il est bien évident que, sans sortir du cadre de la présente invention, la réactivation de l'adhésivité du film formant le relief peut être obtenue par d'autres moyens que la chaleur en utilisant, par exemple, une poudre thermofusible dont l'adhésivité de surface sera réactivée par humidité.

La granulométrie de la poudre, selon les applications, n'a pas de réelle limite, elle sera toutefois généralement comprise entre 5 et 1000 microns.

A titre d'exemple indicatif, deux formules de poudre donnant de bons résultats de transfert. La première s'apparente à des formules de poudre habituellement employées, modifiées dans le but d'utiliser les déchets de fabrication de ces poudres. La deuxième est chimiquement très différente et d'un prix de revient moins élevé.

Première formule:
polyamide traditionnel connu dont schématiquement la formule moyenne s'établit comme suit pour 100 en poids équivalent:
- diacide gras (dimer): 71,43
- acide stéarique: 28,57
- éthylène diamine: 100,00

Pour obtenir un kilogramme de matière de transfert on prend 650 grammes de ce polyamide auquel on ajoute:
- 295 grammes de colophane
- 25 grammes de phtalate de butyle ou autre plastifiant
- 20 grammes de polypropylène attactic
- 10 grammes de monostéarate de glycérol

Deuxième formule:
mélange en pourcentage de:
- résine oléophtalique styrène: 65%
- résine acrylique: 15 à 20%
- plastifiant genre Unimol 66 de Bayer 10 à 15%
- cire microcristalline pour régler le tack 5 à 10%

Dans le cas où, pour des raisons particulières, l'on désirerait réactiver l'adhésivité par humidité, la résine acrylique utilisée pourrait être choisie dans la gamme des résines acryliques thermoplastiques solubles à l'eau.

Un très grand nombre de produits peuvent être formulés en fonction et par pays des facilités et des coûts d'approvisionnement.

Le procédé faisant l'objet de la présente invention trouvera un vaste champ d'applications dans toutes sortes d'industries, car son principe de base lui donne une grande souplesse d'emploi. Il lui permet de "marquer" pratiquement n'importe quel support et matériau à condition d'utiliser des méthodes d'impression convenables et des poudres formulées pour obtenir un bon accrochage et une résistance mécanique suffisante, selon le type d'utilisation recherchée.

Dans le domaine de l'imprimerie et du cartonnage, toute une gamme d'applications lui est ouverte aussi bien dans les impressions feuille à feuille, que dans l'impression en continu où le procédé de la thermogravure est habituellement employé. Pour ces imprimés "marqués" en continu, il suffit, en sortie du dispositif de marquage, de remplacer la table de réception 17 Fig. 1 par le matériel habituellement employé, tel que rembobineuse ou autre selon le traitement complémentaire appliqué à ces impressions.

Par ailleurs, un simple crayon à bille à encre grasse permet de réaliser un dessin susceptible d'être transformé en relief par poudrage et donc d'être "marqué" par le procédé objet de l'invention, d'où là encore une application potentielle très importante.

## Revendications

1. Procédé de thermogravure dans lequel l'impression d'un imprimé (2) est transformée en une image recouverte d'un film en relief à l'aide d'une poudre qui est retenue par l'encre humide de l'impression, puis soumise à la fusion et ensuite solidifiée par refroidissement, caractérisé en ce que la poudre utilisée est choisie telle qu'elle confère au film en relief obtenu par l'opération de thermogravure des propriétés adhésives adaptées pour transférer et retenir, en sa surface, la matière de marquage d'une bande (15) de marquage et que dans la suite de cette opération de thermogravure cette bande (15) de marquage est appliquée sur l'imprimé (2) sortant de cette opération de thermogravure pour opérer le transfert de cette matière de marquage de cette bande (15) sur le film en relief de cet imprimé (2).

2. Procédé selon la revendication 1, utilisant des poudres thermofusibles, caractérisé en ce que les poudres utilisées possèdent ces propriétés adhésives, après fusion et solidification, à partir de faibles températures de l'ordre de 50° centrigrades jusqu'à des températures très élevées.

3. Procédé selon la revendication 2, caractérisé en ce que les poudres thermofusibles adhésives, après solidification, ont une granulométrie qui sera comprise entre 5 et 1000 microns.

4. Installation de thermogravure mettant en oeuvre le procédé de l'une des revendications précédentes, comportant une presse à imprimer (1) et une machine de thermogravure (1A) accouplée à cette presse (1), caractérisée en ce qu'à cette machine de thermogravure (1A) est ajouté un dispositif de transfert (1B) de la matière de marquage d'une bande de marquage (15) sur le film formant l'image en relief qui sort de cette machine de thermogravure (1A).

5. Installation selon la revendication 4, caractérisée en ce que le dispositif de transfert (1B) comprend un ensemble d'éléments (13, 13B, 14B, 16) permettant le transfert de la matière de marquage, lequel ensemble sera entraîné par un moteur pas à pas ou à courant continu (18), piloté par une électronique de commande.

6. Installation selon la revendication 5, caractérisée en ce que le dispositif de transfert (1B) comprend un cylindre de pression (14) actionné par un vérin pneumatique (14A) et exerçant sa pression sur un cylindre de contrepression (14B).

7. Installation selon la revendication 6, caractérisée en ce que le dispositif de transfert (1B) comporte un convoyeur de sortie (16) et que le cylindre de contre-pression (14B) et le convoyeur de sortie (16) sont maintenus en dépression.

## Claims

1. A method of thermography, with which the print of a sheet of printed matter (2) is, with the aid of a powder which is retained by the damp ink of the print, transformed into an image covered with a raised coating, is then subjected to melting and subsequently solidified by cooling, characterized in that the powder used is selected so that it imparts, to the raised coating obtained by the thermographic operation, adhesive properties suited to the transfer and retention, into/in the coating's surface, of the marking material of a strip (15) for marking, and in that subsequently in this thermographic operation this strip (15) for marking is applied onto the sheet of printed matter (2) issuing from this thermographic operation in order to carry out the transfer of this marking material from this strip (15) onto the raised coating of this sheet of printed matter (2).

2. A method in accordance with Claim 1, using thermomelting powders, characterized in that after melting and solidification, the powders used have these adhesive properties from low temperatures in the order of 50° centigrade up to very high temperatures.

3. A method in accordance with Claim 2, characterized in that the adhesive thermomelting powders, after solidification, have a granulometry between 5 and 1000 microns.

4. A thermography unit, implementing the method of one of the preceding Claims, comprising a printing press (1) and a thermography machine (1A) coupled to this press (1), characterized in that joined to this thermography machine (1A) there is a device (1B) for transfer of the marking material from a marking strip (15) onto the coating forming the raised image which issues from this thermography machine (1A).

5. A unit in accordance with Claim 4, characterized in that the device for transfer (1B) comprises an assembly of elements (13, 13B, 14B, 16) enabling the transfer of the marking material, which assembly will be driven by a stepping or direct-current motor (18) which is controlled by control electronics.

6. A unit in accordance with Claim 5, characterized in that the device for transfer (1B) comprises a pressure cylinder (14) operated by a pneumatic jack (14A) and exercising its pressure on a counterpressure cylinder (14B).

7. A unit in accordance with Claim 6, characterized in that the device for transfer (1B) comprises a delivery conveyor (16) and in that the counterpressure cylinder (14B) and the delivery conveyor (16) are maintained under low pressure.

## Patentansprüche

1. Verfahren der Thermogravur, wobei der Druck eines Vordrucks (2) in ein Bild umgeformt wird, das mit einem Reliefbild bedeckt ist, und zwar mit Hilfe eines Pulvers, das von der feuchten Druckfarbe festgehalten wird, das dann der Fusion unterworfen wird und anschließend durch Abkühlen verfestigt wird, dadurch gekennzeichnet, daß das verwendete Pulver so gewählt wird, daß es dem durch die Tätigkeit der Thermogravur erhaltenen Relieffilm Klebeeigenschaften überträgt, die geeignet sind, auf seiner Fläche das Material der Markierung eines Markierbands (15) zu übertragen und festzuhalten, und daß im Anschluß an diese Thermogravur-Tätigkeit dieses Band (15) zur Markierung auf den Vordruck (2) angewandt wird, der aus diesem Thermogravurvorgang hervorgeht, um die Übertragung dieses Markiermaterials dieses Rands (15) auf den Relieffilm dieses Vordrucks (2) vorzunehmen.

2. Verfahren gem. Patentanspruch 1, unter Verwendung bei wärmeschmelzender Pulver, dadurch gekennzeichnet, daß die verwendeten Pulver diese Klebeeigenschaften besitzen, nach Fusion und Verfestigung, von geringen Temperaturen in der Größenordnung von 50°C bis zu sehr hohen Temperaturen.

3. Verfahren gem. Patentanspruch 2, dadurch gekennzeichnet, daß die wärmeschmelzbaren klebenden Pulver nach Verfestigung eine Granulometrie aufweisen, die zwischen 5 und 1000 Mikron liegt.

4. Die Thermogravuranlage, die das Verfahren eines der voraufgehenden Patentansprüche verwirklicht, mit einer Druckpresse (1) und einer Thermogravurmaschine (1A), im Anschluß an die genannte Presse (1), dadurch gekennzeichnet, daß an diese Thermogravurmaschine (1A) eine Übertragungsvorrichtung (1B) angefügt ist für das .Markierungsmaterial für ein Markierungsband (15),wodurch auf dem Film das Reliefbild gebildet wird, das aus der geannnten Thermogravurmaschine (1A) hervorgeht.

5. Anlage gem. Patentanspruch 4, dadurch gekennzeichnet, daß die Übertragungsvorrichtung (1B) eine Zusammenstellung von Elementen (13, 13B, 14B, 16) umfaßt, welche die Übertragung des Markierungsmaterials ermöglichen, daß die genannte Zusammenstellung an einem Motor schrittweise oder mit Gleichstrom (18) angetrieben wird, ferngelenkt durch eine Steurelektronik.

6. Anlage gem. Patentanspruch 5, dadurch gekennzeichnet, daß die Übertragungsvorrichtung (1B) einen Druckzylinder (14) umfaßt, der durch einen pneumatischen Stellantrieb (14A) betätigt wird und seinen Druck auf einen Gegendruckzylinder (14B) ausübt.

7. Anlage gem. Patentanspruch 6, dadurch gekennzeichnet, daß die übertragungseinrichtung (1B) einen Abtransport (16) umfaßt, und daß der Gegendruckzylinder (14B) und der Abtransport (16) im Unterdruck gehalten werden.
